# EUROPÄISCHE PATENTSCHRIFT

(11) **EP 1 989 052 B1**
(45) Veröffentlichungstag und Bekanntmachung des Hinweises auf die Patenterteilung: **04.11.2009**
(21) Anmeldenummer: 07703519.4
(22) Anmeldetag: 19.02.2007
(51) Int. Cl.: B41F 7/10, B41F 13/44, B41F 31/02

(54) **DRUCKMASCHINE**
PRINTING PRESS
MACHINE D'IMPRESSION

(30) Priorität: 21.02.2006 DE 102006008348
(43) Veröffentlichungstag der Anmeldung: 12.11.2008
(73) Patentinhaber: Windmöller & Hölscher KG, 49525 Lengerich (DE)
(72) Erfinder: ROGGE, Uwe, 49525 Lengerich (DE); PÖTTER, Dietmar, 49492 Westerkappeln (DE); HARTE, Ulrich, 49479 Ibbenbüren (DE); IHME, Andreas, 49525 Lengerich (DE); GUNSCHERA, Frank, 49078 Osnabrück (DE)
(86) Internationale Anmeldenummer: PCT/EP2007/001395
(87) Internationale Veröffentlichungsnummer: WO 2007/096106

(56) Entgegenhaltungen:
- EP-A1- 0 518 182
- EP-A1- 1 279 495
- WO-A-99/24260
- DE-A1- 4 408 026
- DE-A1- 10 024 001
- DE-A1-102004 037 888

## Beschreibung

Die Erfindung betrifft eine Druckmaschine.

In der Vergangenheit sind zahlreiche Druckmaschinen bekannt geworden, die nach verschiedenen Prinzipien arbeiten. Hervorzuheben sind hierbei Flexo- und Tiefdruckmaschinen, die einen einfachen Farbwerksaufbau mit nur wenigen am Druckprozess beteiligten Walzen aufweisen. Als Nachteil bei solchen Druckmaschinen ist zu nennen, dass die Herstellung der die Druckbilder tragenden Formatwalzen (Flexodruck) bzw. Formzylinder (Tiefdruck) teuer ist. Im Gegenzug sind diese auf oder in diese Walzen oder Zylinder auf- bzw. eingebrachten Motive sehr haltbar. Daher sind beide Druckverfahren besonders bei hohen Druckauflagen sehr wirtschaftlich und in dieser Hinsicht als anderen Druckverfahren überlegen anzusehen.

Maschinen dieser Art sind bekannt. So zeigt die DE 44 08 026 A1 ein Druckwerk für eine Offsetrollenrotationsdruckmaschine, das eine besonders niedrige Bauhöhe aufweist. In der EP 0 518 182 A1 wird ein Kurzfarbwerk einer Offsetrollenrotationsdruckmaschine offenbart, dessen Zugänglichkeit der Plattenzylinder verbessert ist.

Es zeigen sich aber bei den Maschinen des Standes der Technik Nachteile. So ist der An- und Abstellprozess des Druckzylinders, der Farbauftrags- und der Rasterwalze gegeneinander oft sehr kompliziert.

Der Erfindung liegt daher die Aufgabe zugrunde, den An- und Abstellprozess der Maschinen des Standes der Technik zu vereinfachen.

Diese Aufgabe wird gelöst durch eine Druckmaschine mit den Merkmalen des Anspruchs 1.

Erfindungsgemäß wird diese Aufgabe durch die Merkmale des Anspruchs 1 gelöst. Demnach umfasst die erfindungsgemäße Druckmaschine eine Rasterwalze, mit der Druckfarbe aus einem Farbreservoir entnehmbar ist, eine Farbauftragswalze, welche Druckfarbe von der Rasterwalze abnimmt, einen Druckzylinder, welcher mit seinen druckenden Bereichen Druckfarbe von der Farbübertragungswalze abnimmt und einen Gegendruckzylinder, welcher einen bahnförmigen Bedruckstoff führt. Auf diesen Bedruckstoff ist die Druckfarbe gemäß den druckenden Bereichen des Druckzylinders auftragbar. Darüber hinaus arbeitet der Druckzylinder nach dem Flachdruckverfahren und er ist in seinem Außenumfang, beispielsweise durch Austausch zumindest von Teilen des Druckzylinders, veränderbar, wobei mit der Veränderung des Außenumfangs des Druckzylinder die Veränderung der Drucklänge gemeint ist und nicht die Änderung des Umfanges, die durch Entfernung oder Montage einer Druckplatte hervorgerufen wird.

Die Druckformen für einen Druckzylinder, der nach dem Flachdruckverfahren arbeitet, sind preisgünstig herzustellen, da sie mittels chemischer Verfahren herstellbar sind. Unter Druckformen für Flachdruckverfahren sind dabei solche zu verstehen, die einen Höhenunterschied zwischen druckenden und nicht druckenden Bereichen von bis zu ca. 5 µm (= 0,005 mm), vorzugsweise von bis zu ca. 3 µm (= 0,003 mm) aufweisen, wobei zumeist die nicht druckenden Bereiche gegenüber den druckenden Bereichen erhaben sind (so genannte Negativform). Hiervon unterscheiden sich Tiefdruck- und Flexodruckformen deutlich. Im Tiefdruck beträgt dieser Höhenunterschied 10 bis 50 µm, wobei die druckenden Bereiche tiefer als die nicht druckenden Bereiche liegen. Beim Flexodruck verwendet man so genannte Positivformen, bei denen die druckenden Bereiche gegenüber den nicht druckenden Bereichen erhaben sind. Diese Erhebungen betragen in der Regel zwischen 600 µm bis 3000 µm. Beim Flachdruck werden die druckenden und nicht druckenden Bereiche jedoch nicht nur durch den Höhenunterschied unterschieden, sondern durch die verschiedenen Hafteigenschaften der druckenden und nicht druckenden Bereiche in Bezug auf die Druckfarbe. So haftet die Druckfarbe auf nicht druckenden Bereichen nicht, so dass die Farbauftragswalze keine Farbe an diese Bereiche abgeben kann. Dagegen haftet die Farbe sehr gut an den druckenden Bereichen. In der erfindungsgemäßen Druckmaschine ist zur Beeinflussung der Hafteigenschaften keine Verwendung von Feuchtmitteln vorgesehen. Es handelt sich vielmehr um ein so genanntes wasserloses Flachdruckverfahren. Die unterschiedlichen Hafteigenschaften werden durch die Wahl der Materialien der Druckplatten beeinflusst, wobei die Zusammensetzung und weitere Eigenschaften der Druckfarbe, insbesondere deren Viskosität, und die Materialien der Druckplatten aufeinander abgestimmt sein müssen, um ein möglichst optimales Druckergebnis zu erzielen.

Zum Wechseln des Druckformats müssen Teile des Druckzylinders ausgetauscht oder bearbeitet werden, die das Format definieren. Dazu kann der Außenumfang mit Adapterstücken belegt oder der Druckzylinder vollständig ausgetauscht werden. Um aber das Format, insbesondere die Drucklänge ändern zu können, müssen alle Walzen relativ zum Maschinengestell positionsveränderbar sein, wobei jedoch eine einzige Walze, vorzugsweise der Gegendruckzylinder, ortfest verbleiben kann. Um diese Ortsveränderungen einfach zu halten, sind in dem erfindungsgemäßen Druckwerk entweder nur die beschriebenen Walzen zur Farbführung von dem Farbreservoir zum Druckzylinder vorgesehen oder es ist noch zusätzlich ein Farbübertragungszylinder zwischen Druckzylinder und Gegendruckzylinder vorgesehen. Das Vorsehen weiterer Walzen, wie etwa einer Verreibewalze zur Verreibung der Druckfarbe auf der Farbauftragswalze, ist hierdurch jedoch nicht ausgeschlossen, jedoch ist eine solche weitere Walze nicht an der Farbführung beteiligt und daher nicht als Walze zur Farbführung" im Sinne der Erfindung zu verstehen. Alle Walzen, bis auf den Gegendruckzylinder, gehören zu einem Farbwerk, auf das im Folgenden Bezug genommen wird.

Die Kombination von nur wenigen im Druckwerk vorhandenen Walzen, der Formatvariabilität des Druckzylinders und dem Drucken nach einem Flachdruckverfahren, welches vorzugsweise ein wasserloses Flachdruckverfahren ist, führt zu der erfindungsgemäßen Druckmaschine, mit der das Herstellen von Druckprodukten mit einer kleinen Auflage besonders wirtschaftlich ist und die dabei zusätzlich vergleichsweise kompakt aufgebaut ist. Die genannte Kombination ist aus Druckmaschinen nach dem Stand der Technik nicht bekannt.

Um Druckfarbe auf den bahnförmigen Bedruckstoff aufbringen zu können, ist es notwendig, den Druckzylinder, der an seinem Außenumfang mit einer im wesentlichen unnachgiebigen Druckplatte beaufschlagt ist, an einen Zylinder mit einer elastischen Oberfläche anzustellen. In einer bevorzugten Ausführungsform ist daher der Gegendruckzylinder, welcher den bahnförmigen Bedruckstoff führt, mit einer elastischen Oberflächenbeschichtung, beispielsweise einer Gummischicht, versehen, welche nachgiebig ist. Damit ist bei einem Formatwechsel nur noch der Austausch zumindest von Teilen des Druckzylinders notwendig, während alle anderen Zylinder und Walzen unverändert bleiben können.

Alternativ kann zwischen Druckzylinder und Gegendruckzylinder noch ein Farbübertragungszylinder vorgesehen sein, der das Druckbild von dem Druckzylinder abnimmt und auf den Bedruckstoff überträgt. In diesem Fall muss der Farbübertragungszylinder mit einer elastischen Oberfläche ausgestattet sein, während der den Bedruckstoff führende Gegendruckzylinder eine unnachgiebige Oberfläche aufweist. Diese Konfiguration ist von Vorteil, wenn ein besonders dehnfähiger Bedruckstoff, etwa bestimmte Kunststofffolien, bedruckt werden soll. Auf einer unnachgiebigen Unterlage erfährt auch ein dehnfähiger Bedruckstoff keine Längskräfte, die eine Längenänderung verursachen können.

Es kann jedoch auch von Vorteil sein, die Farbauftragswalze formatvariabel vorzusehen, beispielsweise um den Effekt des Schablonierens, also die negative Abbildung eines Druckbildteiles an einer anderen Stelle auf dem Bedruckstoff, zu vermeiden.

Gemäß der Erfindung sind die farbführenden Zylinder entlang paralleler Ebenen verschiebbar. Beispielsweise können alle diese Zylinder in einer Ebene verschoben werden, die von der Achse des Gegendruckzylinders und der Verbindungslinie zwischen der Achse des Gegendruckzylinders und der Achse des Druckzylinders aufgespannt wird. Die farbführenden Zylinder können allerdings auch in einer einzigen Ebene verschoben werden, in der die Achse des Gegendruckzylinders nicht liegt. Dies ist insbesondere dann vorzusehen, wenn mehrere Farbwerke an einen gemeinsamen Gegendruckzylinder angestellt werden, um die Bauhöhe einer solchen Druckmaschine nicht zu groß werden zu lassen.

In einer konkreten Ausführungsform sind dabei der Druckzylinder, die Farbauftragswalze und die Rasterwalze in an beiden Enden der jeweiligen Walzen angeordneten Lagerböcken drehbar gelagert, wobei diese Lagerböcke auf vorzugsweise gemeinsamen Schienen entlang einer Ebene verschiebbar sind. Die beiden letztgenannten Walzen können, wenn die Farbauftragswalze nicht formatvariabel ausgeführt ist, in gemeinsamen Lagerböcken gelagert werden, so dass der An- und Abstellprozess vereinfacht wird, da nun pro Seite nur noch zwei Lagerböcke zu verschieben sind. Selbstverständlich ist der Farbübertragungszylinder, wenn dieser in einer erfindungsgemäßen Druckmaschine vorgesehen ist, in eigenen, von den Lagerböcken der Druckwalze unabhängig bewegbaren Lagerböcken gelagert.

Die beiden an jeweils einem Ende einer Walze oder eines Zylinders angeordneten Lagerböcke können relativ zueinander verschiebbar sein, um ein Ende des Zylinders durch Freilegen zugänglich zu gestalten, während das andere Ende in dem betreffenden Lagerbock gehalten wird. Die relative Verschieblichkeit ist allerdings auch für ein genaues Anstellen einer Walze an eine andere Walze notwendig.

Um die Format- und/oder die Motivänderung an dem Druckzylinder, aber auch die Formatänderung an dem Farbübertragungszylinder und gegebenenfalls an der Farbauftragwalze einfach und schnell durchführen zu können, ist vorgesehen, diese jeweils in Form eines Druckwalzendoms auszuführen, auf den jeweils Hülsen mit verschiedenen Außendurchmessern, mit verschiedenen Breiten und/oder mit verschiedenen Motiven aufgebracht werden können. Dabei können auch Hülsen auf anderen Hülsen, die auf den Druckwalzendorn aufgebracht wurden, aufgebracht werden. Die Hülsen werden dabei vorteilhafterweise über ein freigelegtes Ende auf den Druckwalzendom aufgeschoben. Die Hülsen können außerhalb der Druckmaschine bearbeitet werden, während der Druckwalzendom in der Druckmaschine verbleiben kann. Auf diese Weise können die Druckformen, die während des Bebilderungsprozesses meist als Platte vorliegen, außerhalb der Druckmaschine, beispielsweise in einem Hilfsgestell, auf eine Hülse aufgezogen und mit dieser fest verbunden bzw. verspannt werden.

Es kann auch vorteilhaft sein, auch die Walzen und Zylinder, die nicht format- und/oder motiwariabel ausgestaltet sind, in der beschriebenen Art, also in Hülse-/Dorn-Kombination, auszugestalten, um sie nach Verschleiß der Oberflächen einfach und kostengünstig erneuern zu können. Dies betrifft die Raster- und gegebenenfalls die Farbauftragswalze, aber insbesondere auch den Gegendruckzylinder, wenn dieser mit einer elastischen Beschichtung versehen ist. Gerade eine elastische Beschichtung kann einem hohen Verschleiß unterliegen.

In einer weiteren vorteilhaften Ausführungsform der Erfindung sind einem Gegendruckzylinder mehrere Farbwerke zugeordnet. Der Gegendruckzylinder ist dann zentral angeordnet, während sich die einzelnen Farbwerke um ihn herum angeordnet sind. Die Farbwerke können sich im Wesentlichen strahlenförmig erstrecken. Sie können aber auch in einem Winkel zur Senkrechten der Gegendruckzylinderumfangsfläche angeordnet sein. Letzteres ist besonders vorteilhaft, um die Bauhöhe der Druckmaschine zu begrenzen. Diese Maßnahme führt zu einer kompakten Druckmaschine. Auch wird mit einer solchen Druckmaschine vermieden, den Bedruckstoff über Strecken ohne Unterstützung zu führen, wie es etwa bei Reihendruckmaschinen mit jeweils nur einem Farbwerk pro Gegendruckzylinder der Fall ist. Diese Maßnahme ist besonders dann vorzusehen, wenn ein dehnbarer Bedruckstoff bedruckt werden soll. Dieser Bedruckstoff liegt unverschiebbar auf der Umfangsfläche des Gegendruckzylinders auf, so dass er sich beispielsweise durch Wärmeeinwirkung nicht ausdehnt.

Unabhängig von der Anzahl der Farbwerke ist es besonders vorteilhaft, den Bedruckstoff über einen größeren Winkelbereich des Gegendruckzylinders auf ihm zu führen. Bei verschiedenen Druckwerken berührt der Bedruckstoff den Gegendruckzylinder nominell nur entlang einer Linie, der so genannten Drucklinie. In der Praxis hingegen weitet sich diese Linie aufgrund der vorhandenen Weichheiten des Systems zu einer Fläche aus, so dass der Bedruckstoff den Gegendruckzylinder de facto über einen kleinen Winkelbereich umschlingt. Unter einem "größeren Winkelbereich" ist allerdings kein Winkelbereich zu verstehen, der von der Nachgiebigkeit der Komponenten der Druckmaschine herrührt und der meist unter 10° liegt.

So ist in einer besonders vorteilhaften Ausführungsform ein Umschlingungswinkel von mindestens 90°, vorzugsweise mindestens 180° vorzusehen. Bei diesen Umschlingungswinkeln ist es möglich, in Transportrichtung des Bedruckstoffes hinter dem Farbwerk noch eine Fixiereinrichtung vorzusehen, dass der Bedruckstoff auf dem Weg zwischen dem Farbwerk und der Fixiereinrichtung und auch noch hinter der Fixiereinrichtung von dem Gegendruckzylinder geführt wird. Auf diese Weise wird eine Längenausdehnung des Bedruckstoffes vermieden. Dieses ist insbesondere von Vorteil, wenn es sich bei der Fixiereinrichtung um eine Trocknungseinrichtung handelt, mit welcher der Bedruckstoff mit Wärme beaufschlagt wird.

In einer vorteilhaften Ausführungsform der Erfindung kann jedem Zylinder und jeder Walze ein eigener Antrieb, beispielsweise ein Elektromotor, zugeordnet sein, um die Umfangsgeschwindigkeiten nach einem Formatwechsel wieder aneinander anpassen zu können. Die Rasterwalze und die Farbauftragswalze können in einer Alternative auch von einem gemeinsamen Motor angetrieben sein. Auch können Raster- und Farbauftragswalze mit leicht unterschiedlichen Umfangsgeschwindigkeiten betrieben werden, um ein Verreiben der Druckfarbe auf der Farbauftragswalze zu erreichen. Ein Verreiben bzw. Egalisieren des Farbfilms auf der Farbauftragswalze kann allerdings auch mit einer Reibwalze oder einem Rakelmesser erfolgen, wobei letztgenannte Maßnahme besonders einfach zu realisieren ist. Die Farbauftragswalze, der Druckzylinder, der Gegendruckzylinder und gegebenenfalls der Farbübertragungszylinder laufen hingegen in jedem Fall mit gleichen Umfangsgeschwindigkeiten.

Um den gewünschten Farbtransport, der stark von der Viskosität der Druckfarbe und damit von ihrer Temperatur abhängt, zwischen den Walzen, Zylindern und dem Bedruckstoff zu gewährleisten, ist vorgesehen, alle Bereiche, die mit der Farbe in Wärmekontakt stehen, zu temperieren. Dazu zählen neben den Walzen- und Zylinderkörpern und der Rakelkammer auch deren Umgebungsräume, aber auch die Elemente, die mit diesen Körpern in direktem oder indirektem Kontakt stehen. Um eine effektive Temperierwirkung zu erzielen, ist es vorgesehen, solche Bauteile zu temperieren, insbesondere zu kühlen, die, beispielsweise aufgrund von Reibung, Wärme produzieren. Dazu zählen Lager, Zahnräder und Antriebsmotoren. Vorteilhafterweise werden solche Bauteile mit einem Fluid, beispielsweise Wasser oder Öl, umströmt oder durchflossen, um diese Bauteile schnell und genau temperieren zu können. Dazu wird das Fluid entsprechend temperiert, was außerhalb der Druckmaschine erfolgen kann.

Auch kann das Druckwerk insgesamt temperiert werden, indem es von einem Gehäuse oder ähnlichem umschlossen wird und der Innenraum durch Zufuhr von entsprechend vortemperiertem Fluid, beispielsweise Luft, temperiert wird. Die Walzen und Zylinder können auch Fluidleitungen, die von einem vortemperierten Fluid durchströmbar sind, umfassen, sowie Heizelemente. Auch andere Mittel zur Temperierung können vorgesehen sein, wie etwa eine Düse, die ein temperiertes Gas auf die farbführenden Walzen gibt.

Weitere Ausführungsbeispiele der Erfindung gehen aus der gegenständlichen Beschreibung und den Ansprüchen hervor. Die einzelnen Figuren zeigen:
- Fig. 1: Schematische Seitenansicht einer Ausführungsform einer erfindungsgemäßen Druckmaschine
- Fig. 2: Schematische Seitenansicht einer weiteren Ausführungsform einer erfindungsgemäßen Druckmaschine
- Fig. 3: Seitenansicht wie in Fig. 2, jedoch mit weiteren Bauteilen
- Fig. 4: Ansicht IV - IV aus Fig. 3

Fig. 1 stellt - in schematischer Weise - eine erfindungsgemäße Druckmaschine 1 dar. Diese umfasst einen Gegendruckzylinder 2, auf dessen Außenoberfläche bereichsweise ein Bedruckstoff 3 aufliegt. Auf diesen Bedruckstoff wird mittels eines Farbübertragungszylinders 4 das Druckbild aufgetragen. Dieses Druckbild wird von der Druckwalze 5 auf den Farbübertragungszylinder 4 aufgetragen. Damit das von dem Druckzylinder 5 stammende Druckbild immer an gleiche Stellen des Farbüberhagungszylinders trifft, weisen diese beiden Zylinder einen gleichen Außenumfang auf, was in der Fig. 1 jedoch nicht dargestellt ist. Der Druckzylinder 5 ist mit einer nicht näher gezeigten Druckform belegt, die druckende und nicht druckende Bereiche umfasst. Die druckenden Bereiche sind dazu geeignet, Druckfarbe aufzunehmen, während die nicht druckenden Bereiche keine Druckfarbe annehmen. Die Druckfarbe wird von der Farbauftragswalze 6 bereitgestellt, die an ihrer gesamten Außenoberfläche mit Druckfarbe belegt ist. Wie beschrieben nehmen jedoch nur die druckenden Bereiche des Druckzylinders 5 Farbe von der Farbauftragswalze 6 ab. Die Teile der Druckfarbe, die auf die nicht druckenden Bereiche treffen, bleiben dagegen an der Farbauftragswalze 6 haften. Die Rasterwalze 7 trägt die Druckfarbe, die sie aus einer Rakelkammer 8 entnimmt, auf die Farbauftragswalze 6 auf. Die Rakelkammer 8 ist allgemeln bekannter Art und umfasst zwei dachförmig geneigte Rakelmesser, welche an die Rasterwalze anstellbar sind, so dass Rakelkammer 8, Rakelmesser und Rasterwalze eine Farbrinne abgrenzen, welche damit abgeschlossen und nahezu vollständig mit Druckfarbe 10 gefüllt ist. In dem gezeigten Ausführungsbeispiel sind Farbübertragungszylinder 4 und Druckzylinder 5 formatvariabel ausgeführt. Die Farbauftragswalze kann in einer Variante festformatig, in einer anderen Variante ebenfalls formatvariabel sein.

Das in Fig. 2 schematisch dargestellte Ausführungsbeispiel der Erfindung unterscheidet sich von dem in Fig. 1 gezeigten Ausführungsbeispiel durch das Fehlen des Farbübertragungszylinders. Die Druckfarbe, welche von den druckenden Bereichen des Druckzylinders 5 geführt wird, wird direkt an den Bedruckstoff 3 abgegeben. Um ein vollständiges Übertragen der Farbe sicherzustellen, ist der Gegendruckzylinder 2 mit einer elastischen Beschichtung überzogen, beispielsweise mit einer Gummibeschichtung 11. Der Farbtransport von der Rakelkammer 8 bis zum Druckzylinder 5 unterscheidet sich nicht vom in Fig. 1 gezeigten Ausführungsbeispiel.

Die Fig. 3 zeigt das in Fig. 2 dargestellte Ausführungsbeispiel mit weiteren Elementen der erfindungsgemäßen Druckmaschine 1. Der Gegendruckzylinder 2 ist auf nicht dargestellte Weise mit den beiden Enden seiner Achse in einem nicht gezeigten Maschinengestell gelagert. An diesem Maschinengestell ist zumindest eine Druckwerkskonsole 12 befestigt. Auf dieser Druckwerkskonsole 12 Ist eine Schiene 13 befestigt, auf welcher die Lagerböcke 14 und 15 verschieblich gelagert sind. Um die Lagerböcke 14, 15 relativ zueinander und/oder relativ zum Maschinengestell und damit relativ zum Gegendruckzylinder 2 verschieben zu können, sind an sich bekannte Spindeltriebe vorgesehen, von denen die Spindeln 16, 17 und die Spindelantriebe 18, 19 dargestellt sind. Der Druckzylinder 5 ist in einem eigenen Lagerbock 14 gelagert, während die Farbauftragswalze 6 und die Rasterwalze 7 gemeinsam in dem Lagerbock 15 gelagert sind.

Ist bei einer weiteren Ausführungsform der Erfindung noch ein Farbübertragungszylinder vorgesehen, so ist dieser in einem weiteren Lagerbock zu lagern, welcher unabhängig vom den Druckzylinder lagernden Lagerbock 14 verschiebbar wäre. Der den Farbübertragungszylinder tragende Lagerbock könnte beispielsweise "huckepack" relativ zu, auf oder an dem Lagerbock 14 angebrachten Schienen verschiebbar sein. Die Schienen, auf denen der den Farbübertragungszylinder tragende Lagerbock verschiebbar ist, können aber auch die Schienen 13 oder weitere an der Druckwerkskonsole 12 oder an dem Maschinengestell angeordnete Schienen sein. Auf gleiche Weise können Farbauftragswalze 6 und Rasterwalze 7 relativ zueinander verschiebbar sein, wenn vorgesehen ist, die Farbauftragswalze 6 formatvariabel auszugestalten. In diesem Fall sind Farbauftragswalze 6 und Rasterwalze 7 in eigenen Lagerböcken zu lagern.

Die Fig. 4 stellt die in Fig. 3 gezeigte Ansicht IV - IV dar. Aus dieser Figur ist zu erkennen, dass jede Walze und jeder Zylinder beidendig in Lagerböcken gelagert ist. In der Fig. 3 waren die entsprechenden Lagerböcke 14, 15 auf der Bedienseite BS dargestellt. Diese Lagerböcke 14, 15 haben in der Fig. 4 dargestellte Gegenstücke auf der Antriebsseite der Druckmaschine, die als Lagerböcke 14' und 15' bezeichnet sind. Auf der Antriebsseite sind selbstverständlich auch Schienen 13', Spindeln 16', 17' und Spindelantriebe 18', 19' vorgesehen.

In Fig. 4 sind weiterhin die Antriebe der Zylinder bzw. Walzen dargestellt. Der Gegendruckzylinder 2 ist von einem eigenen Antrieb 20 in Rotation versetzbar. Dem Druckzylinder 5 ist ebenfalls ein eigener Antrieb 21 zugeordnet. Vor allem der eigene Antrieb 21 des Druckzylinders 5 ist wichtig, um nach Veränderung des Außenumfangs des Druckzylinders 5 diesen weiterhin mit gleicher Umfangsgeschwindigkeit betreiben zu können. Der Antrieb 22 treibt die Farbauftragswalze 6 und über die Zahnräder 23, 24 auch die Rasterwalze 7 an. Ist jedoch auch die Farbauftragswalze 6 formatvariabel vorgesehen, so ist vorzugsweise der Farbauftragswalze 6 und der Rasterwalze 7 jeweils ein eigener Antrieb zugeordnet.

Die Fig. 5 zeigt ein Beispiel einer erfindungsgemäßen Druckmaschine, bei der um den Gegendruckzylinder mehr als ein Farbwerk angeordnet ist. In diesem Beispiel sind zwei gleichartig aufgebaute Farbwerke dargestellt. Die einzelnen Komponenten der Farbwerke entsprechen dem in der Fig. 2 gezeigten Ausführungsbeispiel. Selbstverständlich können auch hier zusätzliche Farbübertragungszylinder gemäß dem Ausführungsbeispiel nach der Fig. 1 vorgesehen werden.

In der Fig. 5 ist zusätzlich dargestellt, dass der Bedruckstoff den Gegendruckzylinder mit einem relativ großen Winkel umschlingt. Diese Ausgestaltung ist auch beispielhaft in der Fig. 3 dargestellt und ist nicht auf Druckmaschinen mit mehreren Farbwerken beschränkt. Der dargestellte Umschlingungswinkel beträgt mehr als 180 °.

| **Bezugszeichenliste** | |
|---|---|
| 1 | Druckmaschine |
| 2 | Gegendruckzylinder |
| 3 | Bedruckstoff |
| 4 | Farbübertragungszylinder |
| 6 | Druckzylinder |
| 6 | Farbauftragswalze |
| 7 | Rasterwalze |
| 8 | Rakelkammer |
| 9 | Farbrinne |
| 10 | Druckfarbe |
| 11 | Gummibeschichtung |
| 12 | DruckwerkskonSole |
| 13,13' | Schiene |
| 14,14' | Lagerbock |
| 15,15' | Lagerbock |
| 16,16' | Spindel |
| 17,17' | Spindel |
| 18,18' | Spindelantrieb |
| 19,19' | Spindelantrieb |
| 20 | Antrieb des Gegendruckzylinders 2 |
| 21 | Antrieb des Druckzylinders 5 |
| 22 | Antrieb der Farbauftragswalze |
| 23 | Zahnrad |
| 24 | Zahnrad |
| A | Drehrichtung des Gegendruckzylinders 2 |
| AS | Antriebsseite |
| BS | Bedienseite |

## Patentansprüche

1. Druckmaschine (1) mit
- einer Rasterwalze (7), welche Druckfarbe aus einem Farbreservoir (8) entnimmt,
- einer Farbauftragswalze (6), welche Druckfarbe von der Rasterwalze (7) abnimmt,
- einem Druckzylinder (5), welcher mit seinen druckenden Bereichen Druckfarbe von der Farbauftragswalze (6) abnimmt, wobei die Druckfarbe auf einen bahnförmigen Bedruckstoff (3) übertragbar ist,
- einem Gegendruckzylinder (2), auf welchem ein bahnförmiger Bedruckstoff (3) führbar ist, auf den die Druckfarbe gemäß den druckenden Bereichen des Druckzylinders (5) auftragbar ist,
wobei der Druckzylinder (5) zum Drucken nach einem Flachdruckverfahren ausgelegt ist, und wobei der Außenumfang des Druckzylinders (5) veränderbar ist,
**dadurch gekennzeichnet,**
• **dass** zumindest zwei Lagerböcke (14, 15) vorgesehen sind, wobei in einem ersten Lagerbock (14) der Druckzylinder (5) gelagert ist und in einem weiteren Lagerbock (15) die Rasterwalze (7) und die Farbauftragswalze (6) gelagert sind,
• **dass** die zumindest zwei Lagerböcke entlang paralleler Ebenen oder einer gemeinsamen Ebene relativ zueinander und relativ zum Gegendruckzylinder verschiebbar sind und
• **dass** Spindeln vorgesehen sind, welche mit den Lagerböcken (14, 15) in Verbindung stehen und deren Verschiebung bewirken.

2. Druckmaschine (1) mit
- einer Rasterwalze (7), welche Druckfarbe aus einem Farbreservoir (8) entnimmt,
- einer Farbauftragswalze (6), welche Druckfarbe von der Rasterwalze (7) abnimmt,
- einem Druckzylinder (5), welcher mit seinen druckenden Bereichen Druckfarbe von der Farbauftragswalze (6) abnimmt, wobei die Druckfarbe auf einen bahnförmigen Bedruckstoff (3) übertragbar ist,
- einem Gegendruckzylinder (2), auf welchem ein bahnförmiger Bedruckstoff (3) führbar ist, auf den die Druckfarbe gemäß den druckenden Bereichen des Druckzylinders (5) auftragbar ist,
wobei der Druckzylinder (5) zum Drucken nach einem Flachdruckverfahren ausgelegt ist, und wobei der Außenumfang des Druckzylinders (5) veränderbar ist,
**dadurch gekennzeichnet,**
• **dass** in einem ersten Lagerbock (14) der Druckzylinder (5) gelagert ist und jeweils in einem weiteren Lagerbock (15) die Rasterwalze (7) und die Farbauftragswalze (6) gelagert sind,
• **dass** die Lagerböcke entlang paralleler Ebenen oder einer gemeinsamen Ebene relativ zueinander und relativ zum Gegendruckzylinder verschiebbar sind, und
• **dass** Spindeln vorgesehen sind, welche mit den Lagerböcken (14, 15) in Verbindung stehen und deren Verschiebung bewirken.

3. Druckmaschine (1) nach Ansprüchen 1 und 2,
**dadurch gekennzeichnet, dass**
der Gegendruckzylinder (2) eine elastische Oberfläche umfasst, auf welcher der bahnförmige Bedruckstoff (3) führbar ist.

4. Druckmaschine (1) nach Ansprüchen 1 und 2,
**dadurch gekennzeichnet, dass**
ein Übertragungszylinder (4) vorgesehen ist, welcher Druckfarbe von dem Druckzylinder (5) gemäß dem zu druckenden Motiv abnimmt und auf den bahnförmigen Bedruckstoff (3) überträgt, wobei der Übertragungszylinder (4) ebenfalls formatvariabel ist.

5. Druckmaschine (1) nach vorstehendem Anspruch,
**dadurch gekennzeichnet, dass**
der Übertragungszylinder (4) eine elastische Oberfläche aufweist.

6. Druckmaschine (1) nach Anspruch 2,
**dadurch gekennzeichnet, dass**
die Farbauftragswalze (6) formatvariabel ist.

7. Druckmaschine (1) nach einem der vorstehenden Ansprüche,
**dadurch gekennzeichnet, dass**
zumindest einer der vorgenannten Zylinder (2,4,5,6,7) oder eine der vorgenannten Walzen (2,4,5,6,7) einen Walzendorn umfasst, welcher einen festen Durchmesser aufweist und auf welchen Hülsen mit variablen Außendurchmessern aufschiebbar sind.

8. Druckmaschine (1) nach einem der vorstehenden Ansprüche,
**dadurch gekennzeichnet, dass**
zumindest zwei Druckzylinder (5) vorgesehen sind, mit welchen Druckfarbe in Richtung auf den bahnförmigen Bedruckstoff (3) übertragbar ist, während dieser über einen einzigen Gegendruckzylinder (2) geführt wird.

9. Druckmaschine (1) nach einem der vorstehenden Ansprüche,
**dadurch gekennzeichnet, dass**
der Bedruckstoff (3) den Gegendruckzylinder (2) mindestens mit einem Winkel von 90 °, vorzugsweise mindestens 180 °, umschlingt.

10. Verfahren zum Bedrucken eines bahnförmigen Bedruckstoffes (3), bei dem
- Druckfarbe mittels einer Rasterwalze (7) aus einem Farbreservoir (8) entnommen wird,
- Druckfarbe mit einer Farbauftragswalze (6) von der Rasterwalze (7) abgenommen wird,
- Druckfarbe von einem Druckzylinder (5) mit seinen druckenden Bereichen von der Farbauftragswalze (6) abgenommen und auf den bahnförmigen Bedruckstoff (3) übertragen wird,
- der Bedruckstoff (3), auf den die Druckfarbe gemäß den druckenden Bereichen des Druckzylinders (5) aufgetragen wird, auf einem Gegendruckzylinder (2) geführt wird,
- wobei der Druckzylinder (5) nach einem Flachdruckverfahren druckt und
wobei zur Änderung der Drucklänge der Außenumfang des Druckzylinders (5) verändert wird,
**dadurch gekennzeichnet,**
• **dass** zumindest zwei Lagerböcke (14, 15) vorgesehen sind, wobei in einem ersten Lagerbock (14) der Druckzylinder (5) gelagert wird und in einem weiteren Lagerbock (15) die Rasterwalze (7) und/oder die Farbauftragswalze (6) gelagert werden,
• **dass** die zumindest zwei Lagerböcke entlang paralleler Ebenen oder einer gemeinsamen Ebene relativ zueinander und relativ zum Gegendruckzylinder verschoben werden, und
• **dass** Spindeln vorgesehen sind, welche mit den Lagerböcken (14, 15) in Verbindung stehen und mit welchen die Lagerböcke verschoben werden.

11. Verfahren zum Bedrucken eines bahnförmigen Bedruckstoffes (3), bei dem
- Druckfarbe mittels einer Rasterwalze (7) aus einem Farbreservoir (8) entnommen wird,
- Druckfarbe mit einer Farbauftragswalze (6) von der Rasterwalze (7) abgenommen wird,
- Druckfarbe von einem Druckzylinder (5) mit seinen druckenden Bereichen von der Farbauftragswalte (6) abgenommen und auf den bahnförmigen Bedruckstoff (3) übertragen wird,
- der Bedruckstoff (3), auf den die Druckfarbe gemäß den druckenden Bereichen des Druckzylinders (5) aufgetragen wird, auf einem Gegendruckzylinder (2) geführt wird,
- wobei der Druckzylinder (5) nach einem Flachdruckverfahren druckt und
wobei zur Änderung der Drucklänge der Außenumfang des Druckzylinders (5) verändert wird,
**dadurch gekennzeichnet,**
• **dass** in einem ersten Lagerbock (14) der Druckzylinder (5) gelagert wird und jeweils in einem weiteren Lagerbock (15) die Rasterwalze und die Farbauftragswalze gelagert werden,
• **dass** die Lagerböcke entlang paralleler Ebenen oder einer gemeinsamen Ebene relativ zueinander und relativ zum Gegendruckzylinder verschoben werden, und
• **dass** Spindeln vorgesehen sind, welche mit den Lagerböcken (14, 15) in Verbindung stehen und mit welchen die Lagerböcke verschoben werden.

## Claims

1. Printing press (1) with
- an anilox roll (7) which extracts printing ink from an ink reservoir (8),
- an ink application roll (6) which detaches printing ink from the anilox roll (7),
- a pressure roller (5) which detaches printing ink from the ink application roll (6) by means of its printing sections whereby the printing ink can be transfused on a web shaped print substrate (3),
- an impression cylinder (2), the web shaped print substrate (3) can be conducted to, onto which the printing ink can be applied according to the printing ranges of the pressure roller (5),
whereby the pressure roller (5) is designed for the printing according to a flat printing process and whereby the outer diameter of the pressure roller (5) can be changed,
**characterized in**
• **that** at least two bearing blocks (14, 15) are provided while the first bearing block (14) supports the pressure roller (5) and the anilox roll (7) and the ink application roll (6) are stored in a further bearing block (15),
• **that** the at least two bearing blocks are relatively movable along parallel levels or one mutual level and relatively to the impression cylinder, and
• **that** spindles are provided which a in connection to the bearing blocks (14, 15) and which effect their moving.

2. Printing press (1) with
- an anilox roll (7) which extracts printing ink from an ink reservoir (8),
- an ink application roll (6) which detaches printing ink from the anilox roll (7),
- a pressure roller (5) which detaches printing ink from the ink application roll (6) by means of its printing sections whereby the printing ink can be transfused on a web shaped print substrate (3),
- an impression cylinder (2), the web shaped print substrate (3) can be conducted to, onto which the printing ink can be applied according to the printing ranges of the pressure roller (5),
whereby the pressure roller (5) is designed for the printing according to a flat printing process and whereby the outer diameter of the pressure roller (5) can be changed,
**characterized in**
• **that** the first bearing block (14) supports the pressure roller (5) and the anilox roll (7) and the ink application roll (6) are stored in a further bearing block (15),
• **that** the bearing blocks are relatively movable along parallel levels or one mutual level and relatively to the impression cylinder, and
• **that** spindles are provided which are in connection to the bearing blocks (14, 15) and which effect their moving.

3. Printing press (1) according to the claims 1 and 2,
**characterized in that**
the impression cylinder (2) comprises a flexible surface which carries the web shaped print substrate (3).

4. Printing press (1) according to the claims 1 and 2,
**characterized in that**
a transmission cylinder (4) is provided which extracts printing ink from the pressure roller (5) according to the theme to be printed and transfers it to the web shaped print substrate (3) whereby the transmission cylinder (4) is also variable in its shape.

5. Printing press (1) according to the preceding claim,
**characterized in that**
the transmission cylinder (4) has a flexible surface.

6. Printing press (1) according to claim 2,
**characterized in that**
the ink application roll (6) is variable in its shape.

7. Printing press (1) according to one of the preceding claims,
**characterized in that**
at least one of the cylinders (2, 4, 5, 6, 7) mentioned before or of the rolls (2, 4, 5, 6, 7) mentioned before comprise a roll pin which has a definite diameter and onto which bushes with variable outer diameters can be slid.

8. Printing press (1) according to one of the preceding claims,
**characterized in that**
at least two pressure rollers (5) are provided by means of which printing ink is transferred in the direction to the web shaped print substrate (3) while this is lead over an individual impression cylinder (2).

9. Printing press (1) according to one of the preceding claims,
**characterized in that**
the print substrate (3) winds around the impression cylinder (2) at least in an edge of 90 °, preferably at least 180 °.

10. Process for the printing of a web shaped print substrate (3) whereby
- printing ink is extracted from an ink reservoir (8) by means of an anilox roll (7),
- printing ink is extracted by a pressure roller (5) which detaches printing ink from the ink application roll (6) by means of its printing sections whereby the printing ink can be transfused on a web shaped print substrate (3),
- the print substrate (3) onto which the printing ink can be applied according to the printing ranges of the pressure roller (5), is conducted to an impression cylinder (2),
- the pressure roller (5) prints according to a flat printing process and whereby the outer diameter of the pressure roller (5) is changed to achieve the change of the printing length,
**characterized by the fact**
• **that** at least two bearing blocks (14, 15) are provided whereby the first bearing block (14) supports the pressure roller (5), and the anilox roll (7) and the ink application roll (6) are stored in a further bearing block (15),
• **that** the bearing blocks are relatively moved along parallel levels or one mutual level and relatively to the impression cylinder, and
• **that** spindles are provided which are in connection to the bearing blocks (14, 15) and which effect the moving of the bearing blocks.

11. Process for the printing of a web shaped print substrate (3) whereby
- printing ink is extracted from an ink reservoir (8) by means of an anilox roll (7),
- printing ink is extracted by a pressure roller (5) which detaches printing ink from the ink application roll (6) by means of its printing sections whereby the printing ink can be transfused on a web shaped print substrate (3),
- the print substrate (3) onto which the printing ink can be applied according to the printing ranges of the pressure roller (5), is conducted to an impression cylinder (2),
- the pressure roller (5) prints according to a flat printing process and whereby the outer diameter of the pressure roller (5) is changed to achieve the change of the printing length,
**characterized by the fact**
• **that** a first bearing block (14) supports the pressure roller (5), and the anilox roll and the ink application roll are stored in a further bearing block (15),
• **that** the bearing blocks are relatively moved along parallel levels or one mutual level to each other and relatively to the impression cylinder, and
• **that** spindles are provided which are in connection to the bearing blocks (14, 15) and which effect the moving of the bearing blocks.

## Revendications

1. Machine d'impression (1) avec
- un rouleau anilox (7), qui retire de l'encre d'impression d'un réservoir d'encre (8),
- un rouleau d'application d'encre (6) qui retire l'encre d'impression du rouleau anilox (7),
- un cylindre d'impression (5) qui retire avec ses zones imprimantes de l'encre d'impression du rouleau d'application d'encre (6), où l'encre d'impression peut être transférée à un tissu d'impression en forme de bande (3),
- un cylindre de contre-pression (2) sur lequel peut être guidé un tissu d'impression en forme de bande (3) sur lequel l'encre d'impression peut être appliquée selon les zones imprimantes du cylindre d'impression (5),
où le cylindre d'impression (5) est conçu pour l'impression selon un procédé d'impression planographique, et où le pourtour extérieur du cylindre d'impression (5) est modifiable,
**caractérisé**
• **en ce qu**'au moins deux chaises d'appui (14, 15) sont prévues, où dans une première chaise d'appui (14), le cylindre d'impression (5) est logé, et dans une autre chaise d'appui (15), le rouleau anilox (7) et le rouleau d'application d'encre (6) sont logés,
• **en ce que** les au moins deux chaises d'appui sont déplaçables le long de plans parallèles ou d'un plan commun l'une relativement à l'autre et relativement au cylindre de contre-pression, et
• **en ce que** des broches sont prévues qui sont en liaison avec les chaises d'appui (14, 15) et qui provoquent le déplacement de celles-ci.

2. Machine d'impression (1) avec
- un rouleau anilox (7) qui prélève de l'encre d'impression d'un réservoir d'encre (8),
- un rouleau d'application d'encre (6) qui retire l'encre d'impression du rouleau anilox (7),
- un cylindre d'impression (5) qui, avec ses zones imprimantes, retire de l'encre d'impression du rouleau d'application d'encre (6), où l'encre d'impression peut être transférée à un tissu d'impression en forme de bande (3),
- un cylindre de contre-pression (2) sur lequel un tissu d'impression en forme de bande (3) peut être guidé, sur lequel l'encre d'impression peut être appliquée selon les zones imprimantes du cylindre d'impression (5),
où le cylindre d'impression (5) est conçu pour l'impression selon un procédé d'impression planographique, et où le pourtour extérieur du cylindre d'impression (5) est modifiable,
**caractérisé**
• **en ce que** dans une première chaise d'appui (14) est logé le cylindre d'impression (5), et respectivement dans une autre chaise d'appui (15) le rouleau anilox (7) et le rouleau d'application d'encre (6) sont logés,
• **en ce que** les chaises d'appui sont déplaçables le long de plans parallèles ou d'un plan commun l'une relativement à l'autre et relativement au cylindre de contre-pression, et
• **en ce que** des broches sont prévues qui sont en liaison avec les chaises d'appui (14, 15) et qui provoquent le déplacement de celles-ci.

3. Machine d'impression (1) selon les revendications 1 et 2, **caractérisé en ce que** le cylindre de contre-pression (2) comprend une surface élastique sur laquelle peut être guidé le tissu d'impression en forme de bande (3).

4. Machine d'impression (1) selon les revendications 1 et 2, **caractérisée en ce qu'**un cylindre de transmission (4) est prévu qui retire l'encre d'impression du cylindre d'impression (5) selon le motif à imprimer et le transmet au tissu d'impression en forme de bande (3), où le cylindre de transmission (4) est également d'un format variable.

5. Machine d'impression (1) selon la revendication précédente, **caractérisée en ce que** le cylindre de transmission (4) présente une surface élastique.

6. Machine d'impression (1) selon la revendication 2, **caractérisée en ce que** le format du rouleau d'application d'encre (6) est variable.

7. Machine d'impression (1) selon l'une des revendications précédentes, **caractérisée en ce qu'**au moins un des cylindres précités (2, 4, 5, 6, 7) ou un des rouleaux précités (2, 4, 5, 6, 7) comprend un mandrin de rouleau qui présente un diamètre fixe et sur lequel peuvent être poussés des manchons de diamètres extérieurs variables.

8. Machine d'impression (1) selon l'une des revendications précédentes, **caractérisée en ce qu'**au moins deux cylindres d'impression (5) sont prévus au moyen desquels l'encre d'impression peut être transférée en direction du tissu d'impression en forme de bande (3), pendant que celui-ci est guidé sur un seul cylindre de contre-pression (2).

9. Machine d'impression (1) selon l'une des revendications précédentes, **caractérisée en ce que** le tissu d'impression (3) entoure le cylindre de contre-pression (2) au moins avec un angle de 90°, de préférence d'au moins 180°.

10. Procédé d'impression d'un tissu d'impression en forme de bande (3), dans lequel
- de l'encre d'impression est prélevée au moyen d'un rouleau anilox (7) d'un réservoir d'encre (8),
- de l'encre d'impression est retirée avec un rouleau d'application d'encre (6) du rouleau anilox (7),
- de l'encre d'impression est retirée d'un cylindre d'impression (5) avec ses zones imprimantes du rouleau d'application d'encre (6) et est transférée au tissu d'impression en forme de bande (3),
- le tissu d'impression (3), sur lequel est appliquée l'encre d'impression selon les zones imprimantes du cylindre d'impression (5), est guidé sur un cylindre de contre-pression (2),
- où le cylindre d'impression (5) imprime selon un procédé d'impression planographique, et où pour la modification de la longueur d'impression, le pourtour extérieur du cylindre d'impression (5) est modifié,
**caractérisée**
• **en ce qu**'au moins deux chaises d'appui (14, 15) sont prévues, où dans une première chaise d'appui (14), le cylindre d'impression (5) est logé, et dans une autre chaise d'appui (15), le rouleau anilox (7) et/ou le rouleau d'application d'encre (6) sont logés,
• **en ce que** les au moins deux chaises d'appui sont déplacées le long de plans parallèles ou d'un plan commun l'une relativement à l'autre et relativement au cylindre de contre-pression, et
• **en ce que** des broches sont prévues qui sont en liaison avec les chaises d'appui (14, 15) et au moyen desquelles les chaises d'appui peuvent être déplacées.

11. Procédé d'impression d'un tissu d'impression en forme de bande (3), dans lequel
- de l'encre d'impression est prélevée au moyen d'un rouleau anilox (7) d'un réservoir d'encre (8),
- de l'encre d'impression est retirée avec un rouleau d'application d'encre (6) du rouleau anilox (7),
- l'encre d'impression est retirée d'un cylindre d'impression (5) avec ses zones imprimantes du rouleau d'application d'encre (6) et est transférée au tissu d'impression en forme de bande (3),
- le tissu d'impression (3), sur lequel est appliquée l'encre d'impression selon les zones imprimantes du cylindre d'impression (5), est guidé sur un cylindre de contre-pression (2),
- où le cylindre d'impression (5) imprime selon un procédé d'impression planographique, et où pour la modification de la longueur d'impression, le pourtour extérieur du cylindre d'impression (5) est modifié,
**caractérisée**
• **en ce que** dans une première chaise d'appui (14), le cylindre d'impression (5) est logé, et respectivement dans une autre chaise d'appui (15), le rouleau anilox et le rouleau d'application d'encre sont logés,
• **en ce que** les chaises d'appui sont déplacées le long de plans parallèles ou d'un plan commun l'une relativement à l'autre et relativement au cylindre de contre-pression, et
• **en ce que** des broches sont prévues qui sont en liaison avec les chaises d'appui (14, 15) et au moyen desquelles les chaises d'appui sont déplacées.
